# FASCICULE DE BREVET EUROPEEN

(11) **EP 0 036 686 B1**
(45) Date de publication et mention de la délivrance du brevet: **28.11.1984**
(21) Numéro de dépôt: 81200274.9
(22) Date de dépôt: 12.03.1981
(51) Int. Cl.: E06B 1/18, E06B 1/30

(54) **Chambranle**
Feststehender Rahmen
Frame

(30) Priorité: 20.03.1980 LU 82275
(43) Date de publication de la demande: 30.09.1981
(73) Titulaire: INTELLECTUAL TRADE CY S.A., Luxembourg (LU)
(72) Inventeur: Heinen, Hans Dieter, B-4890 Malmédy (BE)
(74) Mandataire: Callewaert, Jean

## Description

La présente invention est relative à un chambranle pour garnir des baies de portes ou fenêtres, tel que défini dans le préambule de la revendication 1.

La publication DE-U-6.928.404 concerne un chambranle dans lequel les éléments sont montés sur des pièces de liaison séparées. Ainsi, il n'est pas possible d'aligner automatiquement, lors du montage des éléments dans une baie, ces éléments dans le sens transversal. De plus, il n'est pas possible d'ajuster, au moyen de ces pièces de liaison, la position des éléments par rapport aux bords de la baie.

La publication US-A-3.906.671 concerne un chambranle dans lequel le mécanisme de liaison est d'une construction relativement compliquée. Ainsi, un réglage en fonction de la largeur du mur n'est pratiquement pas possible et l'ajustage dans la baie du chambranle exige généralement une main-d'oeuvre qualifiée notamment par le fait que le mécanisme de liaison est difficilement accessible.

Le but de la présente invention est de proposer un chambranle, notamment un chambranle métallique, pouvant être monté aisément sur chantier, en un minimum de temps et sans nécessiter une main-d'oeuvre qualifiée et ceci après la finition des murs.

A cet effet, suivant l'invention, le chambranle présente les particularités telles que définies dans la partie caractérisante de la revendication 1.

Avantageusement, les éléments formant montant présentent à leur extrémité supérieure des moyens d'assemblage destinés à coopérer avec des moyens d'assemblage correspondants d'éléments formant traverse, de manière à permettre de réunir entre eux, sur chantier, d'une part, les éléments des différents ensembles destinés à s'adapter d'un côté de la baie et, d'autre part, les autres éléments de ces différents ensembles destinés à adapter de l'autre côté de celle-ci.

Suivant une forme de réalisation particulière de l'invention, la pièce de recouvrement comprend, d'une part, une partie ayant une section transversale en « U pouvant être fixées au moyen des extrémités libres de ses ailes par rapport à un des éléments d'un ensemble et, d'autre part, une partie ayant une section en « L » dont une des ailes s'étend sensiblement dans le même plan de la base de la partie en « U » et dont l'autre aile s'étend sensiblement dans le sens des ailes de la partie en « U » vers l'autre élément du même ensemble.

D'autres détails et particularités de l'invention ressortiront de la description donnée ci-après, à titre d'exemple, de quelques formes de réalisation du chambranle suivant l'invention.
La figure 1 est une vue explosée partielle et en perspective d'une forme de réalisation particulière du chambranle suivant l'invention.
La figure 2 est une coupe transversale d'une partie de chambranle monté dans une baie.
La figure 3 est une coupe suivant la ligne III-III de la figure 2, avec brisures partielles.

Dans les différentes figures les mêmes chiffres de référence désignent les mêmes éléments.

Le chambranle suivant l'invention montré aux figures comprend un ensemble d'au moins deux éléments 5 et 6 formant les montants du chambranle, destiné à garnir les parois 1 et 3 d'une baie 4, et un ensemble d'au moins deux éléments 7 et 8 formant la traverse du chambranle, destiné à garnir la paroi transversale horizontale supérieure 2 de la baie 4.

L'élément 5 de l'ensemble formant montant est destiné à s'adapter sur l'arête 9 des parois 1 et 3 de la baie 4, tandis que l'autre élément 6 est destiné à s'adapter sur l'arête opposée 10 des parois 1 et 3.

D'une manière analogue, les éléments 7 et 8 de l'ensemble destiné à former la traverse du chambranle s'adaptent sur l'arête 9 respectivement 10 de la paroi supérieure 2.

Un mécanisme de liaison 11, montrés aux figures 2 et 3, est prévu pour être fixé au dos des éléments 5 et 7 destinés à être posés en premier lieu dans la baie 4.

Ce mécanisme 11 présente un support de fixation 12 dépassant latéralement des éléments 5 et 7 pour pouvoir maintenir l'autre élément 6 respectivement 8 d'un même ensemble se fixant également par leur dos à ce support 12.

Ces deux éléments 5 et 6 ou 7 et 8 ainsi fixés se joignent par leurs ailes 5', 6', 7', 8' à l'intérieur de la baie 4 par l'intermédiaire d'une pièce de recouvrement 13 pouvant être posée simultanément sur la face avant des deux éléments d'un même ensemble.

Les ailes 5' et 6' des éléments 5 et 6 formant montant présentent à leur extrémité supérieure des moyens d'assemblage destinés à coopérer avec des moyens d'assemblage correspondants prévus aux extrémités des ailes 7' et 8' des éléments 7 et 8 formant traverse, de manière à permettre de réunir entre eux, sur chantier, d'une part, un élément gauche 5 et un élément droit 5 aux extrémités d'un élément 7 et, d'autre part, un élément gauche 6 et un élément droit 6 aux extrémités d'un élément 8, de manière à obtenir en fait deux cadres séparés en forme de portique destinés à s'adapter de part et d'autre dans la baie 4.

Dans la forme de réalisation montrée aux figures, ces moyens d'assemblage présentent, d'une part, aux éléments 5 et 6, un organe d'ajustage 14 sur lequel peut reposer l'extrémité correspondante de l'élément 7 respectivement 8 dans sa position de montage et, d'autre part, des organes de fixation, tels que des boulons 15, permettant d'immobiliser des éléments d'équerre les uns par rapport aux autres dans cette position de montage.

L'organe d'ajustage et de support 14 est formé par une patte découpée dans l'extrémité supérieure des éléments 5 et 6 et repliée autour d'un axe vertical. Les éléments 7 et 8 sont alors glissés sur cette patte, latéralement contre les profilés 5 respectivement 6, de manière à ce que les éléments 5 soient d'équerre avec l'élément 7 et les éléments 6 soient d'équerre avec l'élément 8. De plus, lors de ce montage, la surface supérieure des éléments 7 et 8 s'étend automatiquement dans le plan des bords supérieurs des éléments 5 et 6.

Les boulons 15 sont engagés, d'une part, dans une pièce en équerre 16 soudée sur les extrémités des profilés 7 et 8, et, d'autre part, dans les fentes horizontales 17 pratiquées dans l'extrémité supérieure des éléments 5 et 6.

Dans la figure 1, les éléments 6 et 8 sont montrés dans une position assemblée par les boulons 15, alors que les éléments 5 et 7 ont été montrés dans une position écartée l'un de l'autre.

Le mécanisme de liaison 11 comprend des tiges filetées 18 et des écrous 19 à 22 permettant de fixer les éléments 5 et 7 aux bords correspondants de la baie 4, de manière à ce que les supports 12 de ce mécanisme 11 dépassent latéralement de ces éléments ainsi fixés, vers l'intérieur de la baie pour pouvoir servir de support de fixation à l'autre élément respectivement 6 et 8. Dans la forme de réalisation montrée aux figures, notamment à la figure 2, quatre écrous 19 à 22 sont prévus par tige filetée 18.

Il y a toutefois lieu de noter, que dans la plupart des cas, notamment pour les largeurs de porte normales, seulement le mécanisme de liaison des éléments formant montant est fixé directement aux bords correspondants 1 et 3 de la baie 4. A cet effet, les tiges filetées 18 sont maintenues dans des rails 23 encastrés dans les parois 1 et 3 de la baie4 par l'intermédiaire de l'écrou 19, formé par exemple par une plaquette rectangulaire présentant un trou fileté dans lequel est engagée l'extrémité de la tige 18, et du contre- écrou 20 permettant d'immobiliser cette tige dans le rail 23 qui présente, comme montré clairement à la figure 1, des ailes 24 repliées vers l'intérieur. Dans le cas des éléments 7 et 8 formant la traverse du chambranle, le mécanisme de liaison 11 peut être fixé uniquement à ces éléments ; dans ce cas la tige filetée 18 peut être plus courte et ne présenter que les écrous 21 et 22.

Les éléments 5 présentent des fentes longitudinales 25 pour le passage des tiges filetées sensiblement au niveau des rails 23 et permettent un certain réglage vertical de la position des tiges 18 dans l'élément 5.

Au cas où la baie serait prévue dans un mur 27 d'épaisseur relativement importante, il pourrait être utile de prévoir des organes de fixation supplémentaires pour fixer les supports 12 du mécanisme de liaison 11 aux parois de la baie. Dans la forme de réalisation montrée aux figures 2 et 3, ces organes de fixation supplémentaires sont formés par des boulons 26 dont la tête 28 est noyée dans l'épaisseur du support 12 du mécanisme de liaison 11, la fixation de ces boulons dans le rail 23 ayant lieu au moyen d'écrous 29 et 30 analogues aux écrous 19 et 20, alors que le blocage du support 12 par rapport à la tige 26 a lieu au moyen d'un écrou 31.

Le mécanisme de liaison 11 peut être formé par de simples fers plats munis éventuellement, à une ou à chacune de leurs extrémités, d'une aile de renforcement 32 contre laquelle peut s'appuyer un des éléments, tel que l'élément 6, comme montré à la figure 2.

Afin de permettre de régler la longueur des mécanismes de liaison 11, en fonction de la largeur du bord de la baie à garnir, en d'autres termes, de l'épaisseur du mur 27 dans lequel est prévue cette baie, le mécanisme de liaison 11 peut être télescopique, comme illustré par exemple par la figure 3.

Dans cette dernière figure, on a montré un mécanisme de liaison 11 constitué de deux parties 11a et 11b, la partie 11a étant formée par un simple fer plat, tandis que la partie 11 b est constituée d'un profilé en « U •. Cette dernière s'adapte sur le support 12 et est fixée à ce dernier dans une position réglable par le boulon 26 passant à travers une fente longitudinale 33 prévue dans la partie 11 b. La longueur des ailes de cette dernière correspond sensiblement à l'épaisseur de la pièce 11a de manière à ce que la face de la pièce 11a appliquée contre les éléments 5 ou 7 et les bords des ailes susdites se situent sensiblement dans le même plan.

Comme montré aux figures, les éléments 5 à 8, sont de préférence formés par des tôles pliées en .forme de dièdre droit présentant des rebords 34 et 35 à chacune de leurs ailes parallèles à la ligne de pliage 36. Le rebord 34, prévu sur les branches 5', 6', 7', 8', est orienté à angle droit vers l'extérieur et est situé à l'intérieur de la baie 4, l'autre rebord 35, prévu sur les branches 5", 6", 7", 8", étant orienté vers l'intérieur de l'angle dièdre formé et s'adaptant par son extrémité contre la paroi entourant la baie.

Comme montré à la figure 2, les rebords 34 s'étendent en dessous de la pièce de recouvrement 13.

Cette pièce de recouvrement 13, comprend, d'une part, une partie 37 ayant une section transversale en « U » et, d'autre part, une partie 38 ayant une section transversale en « L dont une des ailes s'étend sensiblement dans le plan de la base de la partie en « U 37 et dont l'autre aile s'étend sensiblement dans le sens des ailes de la partie en « U •.

Les extrémités des ailes de la partie en « U 37 présentent chacune, du côté intérieur, une saillie 39, de manière à permettre d'accrocher par pression la partie en « U 37 de la pièce de recouvrement 13 sur l'écrou 22. La partie en « L 38 est alors appliquée librement, par l'intermédiaire d'un joint élastique 40, contre l'élément 6.

Un joint 41 est également fixé élastiquement dans l'aile de la partie 37 opposée à la partie 38.

Comme il résulte de la figure 2, cette pièce de recouvrement 13 forme la battée pour une porte 44 s'appliquant contre le joint 41 et monté sur le profilé 5 par l'intermédiaire de charnières 42 fixées préalablement dans des trous ménagés à cet effet dans un des deux éléments.

En pratique, l'assemblage et le montage du chambranle décrit ci-dessus et montré aux figures annexées peuvent être réalisés de la façon suivante.

Pour chaque baie, on prévoit donc un ensemble de deux profilés gauches 5 et 6, un ensemble de deux profilés droits 5 et 6, qui déterminent chacun un des montants du chambranle de part et d'autre de la baie 4, et un ensemble de deux profilés7 et 8 destinés à former une traverse supérieure du chambranle.

De plus, on prévoit, pour chaque baie, trois pièces de recouvrement 13 et un mécanisme de liaison 11 avec des organes de fixation correspondants pour relier les éléments entre eux et aux parois de la baie.

Les profilés 5 et 7 sont identiques pour toute porte standard, tandis que, pour les profilés 6 et 8, la largeur de la branche 6' et 7' de ces derniers à poser dans la baie peut varier suivant l'épaisseur du mur 27 dans lequel est prévue cette baie.

Toutefois, comme il résultera ci-après, le nombre de types différents de profilés 6 et 8 est assez réduit grâce au fait qu'il est possible de régler la position du profilé 6 par rapport au profilé 5 et celle du profilé 8 par rapport au profilé 7 lors de leur montage dans la baie.

En pratique, on peut généralement se limiter à trois types de profilés 6 et 8 pour des murs d'épaisseurs standards.

Les profilés 5 à 8 sont livrés sur chantier en bottes, ce qui réduit donc considérablement leur encombrement pour le transport et également le risque de détérioration lors du transport, puisqu'ils peuvent ainsi facilement être emballés. Ceci constitue surtout un avantage très important lorsqu'il s'agit de chambranles qui ont été peints préalablement en usine.

Une fois sur chantier, on construit un premier cadre ouvert vers le bas en assemblant, de préférence sur le sol, les profilés gauche et droit 5 avec les profilés correspondants 7.

On place ensuite ce cadre dans la baie du côté vers lequel s'ouvre la porte 41, de manière à ce que les rebords 35 s'appliquent contre le mur 27 dans lequel est prévue la baie 4, et on monte le mécanisme de liaison 11 sur le dos des éléments 5, c'est-à-dire sur la face dirigée vers les parois 1 et 3 de la baie, par l'intermédiaire de la tige filetée 18 qu'on passe à travers les fentes 25 en vissant d'abord l'écrou 21 puis l'écrou 20 et ensuite l'écrou spécial 19, introduit préalablement dans le rail 23, et enfin l'écrou 22. L'écrou 20 est d'abord bloqué contre les ailes 24 des rails 23, de manière à immobiliser ainsi la tige filetée 18, et ensuite on règle la position des éléments 5 et 6, portant le mécanisme de liaison 11, en agissant simultanément sur les écrous 21 et 22. De cette façon, ce premier cadre, formé par les deux éléments 5 et l'élément 7, peut être monté dans une position rigoureusement exacte dans la baie avec le mécanisme de liaison 11 fixé sur les éléments 5, le support 12 dépassant latéralement par rapport au rebord 34.

L'opération suivante consiste à assembler de la même façon les profilés gauche et droit 6 avec le profilé 8 pour former un deuxième cadre. Ensuite, on glisse ce dernier dans la baie 4 du côté opposé au premier cadre de manière à ce que le support 12 du mécanisme de liaison 11 s'applique contre le dos des profilés 6 et que le rebord 35 de ces derniers entre en contact avec le mur 27. Au même niveau que les différentes tiges filetées 18 on fore un trou à travers les profilés 6 et 8 et le support 12 du mécanisme de liaison 11 situé derrière ces profilés, à un endroit qui pourra être caché par la pièce de recouvrement 13. Les profilés 6 et 8 sont alors fixés sur le mécanisme de liaison 11 par des vis 43 engagées dans ce trou.

Enfin, on presse les pièces de recouvrement 13 sur les écrous 22.

Surtout pour des baies dans des murs relativement épais, comme déjà signalé ci-dessus, il pourrait être utile de fixer également le support 12 du mécanisme de liaison 11 dans les rails 23, par exemple par l'intermédiaire d'une tige filetée 26, avant la pose du deuxième cadre susdit, et même d'utiliser une pièce télescopique avec une aile de renforcement 32.

Eventuellement, on pourrait encore faire usage d'une pièce spéciale en forme de rondelle présentant un rebord d'ancrage et enfilée sur la tige filetée 18, de manière à ce que la pièce de recouvrement puisse s'accrocher à ce rebord d'ancrage plutôt qu'à l'écrou 22, comme dans la figure 2.

## Revendications

1. Chambranle pour garnir des baies (4) de portes ou de fenêtres prévues dans un mur (27), ce chambranle étant essentiellement constitué, pour chacune des parois (1, 2, 3) de la baie (4), d'un ensemble d'au moins deux éléments en forme de cornière (5 et 6 ou 7 et 8) ayant chacun deux branches (5', 5", 6', 6", 7', 7", 8', 8") en équerre, une branche intérieure (5', 6', 7', 8') s'étendant dans la baie (4) en regard et à proximité d'une des parois (1, 2 ou 3) de cette dernière, et une branche extérieure (5", 6", 7", 8") s'étendant en dehors de la baie (4) le long du mur (27), de manière à recouvrir les arêtes (9 et 10) de la baie (4), les branches intérieures (5' et 6' ou 7' et 8') d'un même ensemble d'éléments (5 et 6, ou 7 et 8) étant reliées entre-elles par une pièce de recouvrement (13) montée simultanément contre la face desdites branches intérieures (5' et 6' ou 7' et 8') opposée à celle dirigée vers la paroi (1, 2 ou 3) à proximité de laquelle ces branches (5' et 6' ou 7' et 8') sont posées, un mécanisme de liaison (11) étant prévu entre ladite paroi (1, 2 ou 3) et les branches intérieures (5', 6', 7', 8') pour les fixer à la paroi correspondante, ce chambranle étant caractérisé en ce que ce mécanisme de liaison (11) comprend, d'une part, un support de fixation (12) monté sur la branche intérieure (5', 7') de l'élément (5, 7) posé en premier lieu et dépassant partiellement par rapport à cette dernière dans la baie (4) en formant également un appui pour la branche (6', 8') de l'autre élément (6, 8) de l'ensemble et, d'autre part, des moyens (18, 19, 20, 21, 22) pour monter ce support de fixation (12) sur ladite paroi (1, 2, 3) et pour régler et bloquer la position de ce dernier et de l'élément (5, 7) par rapport à la paroi (1, 2, 3) de la baie (4), ainsi que des moyens (43) pour fixer la branche intérieure (6', 8') de l'élément (6, 8) posé en second lieu sur la partie du support (12) dépassant partiellement de la branche intérieure (5', 7') de l'élément (5, 7).

2. Chambranle suivant la revendication 1, caractérisé en ce que les éléments (5 et 6), formant montant, présentent à leur extrémité supérieure des moyens d'assemblage (14, 15) destinés à coopérer avec des moyens d'assemblage correspondants (16) des éléments (7 et 8) formant traverse, de manière à permettre de réunir entre eux, sur chantier, d'une part, les éléments des différents ensembles destinés à s'adapter d'un côté de la baie (4), d'autre part, les autres éléments de ces différents ensembles destinés à s'adapter de l'autre côté de celle-ci.

3. Chambranle suivant la revendication 2, caractérisé en ce que les moyens d'assemblage précités présentent, d'une part, sur les éléments formant montant (5 et 6), un organe d'ajustage et de support (14) sur lequel peut reposer l'extrémité correspondante des éléments formant traverse (7 et 8) dans leur position de montage, et d'autre part, des organes de fixation (15) tels que boulons, permettant d'immobiliser les éléments d'équerre les uns par rapport aux autres dans la position de montage susdite.

4. Chambranle suivant la revendication 3, caractérisé en ce que des organes de fixation supplémentaires (26, 28, 29, 30, 31) sont prévus pour fixer, aux parois (1, 2, 3) de la baie (4), les supports (12) du mécanisme de liaison (11) dépassant latéralement de l'élément monté en premier lieu d'un ensemble déterminé.

5. Chambranle suivant l'une quelconque des revendications 1 à 4, caractérisé en ce que le mécanisme de liaison (11) est formé par des supports allongés s'étendant à une certaine distance les uns des autres et transversalement par rapport aux éléments d'un même ensemble.

6. Chambranle suivant la revendication 5, caractérisé en ce que le mécanisme de liaison (11) présente au moins à une de ses extrémités une aile de renforcement (32) contre laquelle peut s'appuyer un des éléments (6) fixés sur celles-ci.

7. Chambranle suivant l'une ou l'autre des revendications 5 et 6, caractérisé en ce que le mécanisme de liaison (11) est télescopique, de manière à permettre de régler sa longueur en fonction de la largeur de la paroi (1, 2, 3) de la baie (4) à garnir.

8. Chambranle suivant l'une quelconque des revendications 1 à 7, caractérisé en ce que les moyens (18, 19, 20, 21, 22) sont formés par des écrous (19 à 22) et des tiges filetées (18), traversant, d'une part, les éléments (5, 7) à monter en premier lieu d'un ensemble et, d'autre part, le mécanisme de liaison (11), ce dernier étant appliqué contre le dos de ces éléments (5, 7) par les écrous (21 et 22) vissés de part et d'autre des éléments (5, 7) et du mécanisme de liaison (11).

9. Chambranle suivant la revendication 8, caractérisé en ce que les tiges filetées (18) sont maintenues dans des rails (23) encastrés dans les parois (1 et 3) de la baie (4).

10. Chambranle suivant l'une ou l'autre des revendications 8 et 9, caractérisé en ce que les éléments présentent des fentes longitudinales (25) pour le passage des tiges filetées (18), de manière à permettre un réglage vertical de la position de ces dernières.

11. Chambranle suivant l'une quelconque des revendications 1 à 10, caractérisé en ce que les éléments (5, 6, 7, 8) sont formés par des tôles pliées suivant des lignes de pliage sensiblement parallèles.

12. Chambranle suivant la revendication 11, caractérisé en ce que les éléments (5, 6, 7, 8) sont formés par des tôles pliées en forme de dièdre droit présentant des rebords (34 et 35) à chacun de leurs côtés parallèles à la ligne de pliage (36), et des rebords (34) étant orienté vers l'extérieur et étant situé à l'intérieur de la baie (4), l'autre (35) étant orienté vers l'intérieur de l'angle dièdre formé et s'adaptant par son extrémité contre la paroi (1, 2, 3) entourant la baie (4), les rebords situés à l'intérieur de la baie (4) s'étendant en dessous de la pièce de recouvrement (13).

13. Chamhranle suivant l'une quelconque des revendications 1 à 12, caractérisé en ce que la pièce de recouvrement (13) est fixe par rapport à un des éléments (5, 7) d'un ensemble et s'applique librement sur l'autre élément (6, 8) de ce même ensemble.

14. Chambranle suivant l'une quelconque des revendications 1 à 13, caractérisé en ce que la pièce de recouvrement (13) comprend, d'une part, une partie (37) ayant une section transversale en U pouvant être fixée au moyen des extrémités libres de ses ailes par rapport à l'élément (5, 7) d'un ensemble destiné à être posé en premier lieu et, d'autre part, une partie (38) ayant une section transversale en L dont une des ailes s'étend sensiblement dans le plan de la base de la partie en U (37) et dont l'autre aile s'étend sensiblement dans le sens des ailes de la partie en U vers l'autre élément (6, 8) du même ensemble.

15. Chambranle suivant la revendication 14, caractérisé en ce que les ailes de la partie en U (37) de la pièce de recouvrement (13) s'adaptent par pression sur l'écrou (22) vissé sur la tige filetée (18), fixant l'élément (5, 7) à poser en premier lieu et le mécanisme de liaison (11) dans la baie (4) et situé du côté de la face avant de cet élément (5, 7).

16. Chambranle suivant la revendication 14, caractérisé en ce que les ailes de la partie en U (37) de la pièce de recouvrement (13) s'adaptent par pression sur un bord prévu sur une rondelle enfilée sur la tige filetée fixant l'élément (5, 7) à poser en premier lieu et le mécanisme de liaison (11) dans la baie (4) du côté de la face avant de cet élément (5, 7).

## Claims

1. Casing for lining door or window openings (4) provided in a wall (27), said casing being essentially comprised for each one of the sides (1, 2, 3) from the opening (4), of a set of at least two angle-shaped elements (5 and 6, or 7 and 8) each having two legs (5', 5", 6', 6", 7', 7", 8', 8") at right angle, an inner leg (5', 6', 7', 8') extending inside the opening (4) facing and adjacent the one side (1, 2, or 3) from this latter one, and an outer leg (5", 6", 7", 8") extending outside the opening (4) along the wall (27), in such a way as to cover the edges (9 and 10) of the opening (4), the inner legs (5' and 6', or 7' and 8') from one and the same element set (5 and 6, or 7 and 8) being joined together by a covering part (13) simultaneously mounted against the surface from said inner legs (5' and 6', or 7' and 8') opposite to the one facing the side (1, 2 or 3) adjacent to which said legs (5' and 6', or 7' and 8') are laid, a connecting mechanism (11) being provided between said side (1, 2, or 3) and the inner legs (5', 6', 7', 8') to fasten same to the corresponding side, said casing being characterized in that said connecting mechanism (11) comprises on the one hand a fastening support (12) mounted on the inner leg (5', 7') of the element (5, 7) having been laid first and projecting slightly relative to said latter leg into the opening (4) while forming also a bearing for the leg (6', 8') of the other element (6, 8) from the set, and on the other hand means (18, 19, 20, 21, 22) for mounting said fastening support (12) on said side (1,2,3) and for adjusting and locking the position of said latter support and the element (5, 7) relative to the side (1, 2, 3) of the opening (4), as well as means (43) for fastening the inner leg (6', 8') of the element (6, 8) laid last on the portion from the support (12) projecting partly from the inner leg (5', 7') of the element (5, 7).

2. Casing according to the claim 1, characterized in that the elements (5 and 6) forming a jamb, have at the top thereof, assembly (14, 15) intended for cooperating with corresponding assembly means (16) from the elements (7, 8) forming a transom, so as to allow joining together on the working site, on the one hand the elements from the various sets intended to fit on the one side of the opening (4), and on the other hand the other elements from said various sets intended to fit on the other side of this opening.

3. Casing according to the claim 2, characterized in that said assembly means have on the one hand on the jamb-forming elements (5 and 6), an adjusting and supporting member (14) on which the corresponding end of the transom- forming elements (7 and 8) can bear in the mounting position thereof, and on the other hand fastening means (15) such as bolts, allowing to secure the elements at right angle to one another in said mounting position.

4. Casing according to the claim 3, characterized in that additional fastening means (26, 28, 29, 30, 31) are provided to fasten to the sides (1, 2, 3) of the opening (4), the supports (12) of the connecting mechanism (11) projecting side-wise from the element having been laid first from a particular set.

5. Casing according to any one of the claims 1 to 4, characterized in that the connecting mechanism (11) is formed by elongated supports extending some distance away from one another, and cross-wise with respect to the elements from one and the same set.

6. Casing according to the claim 5, characterized in that the connecting mechanism (11) has at least at the one end thereof, a reinforcing flange (32) against which one of the elements (6) secured thereon, can bear.

7. Casing according to either one of the claims 5 and 6, characterized in that the connecting mechanism (11) is telescopic, in such a way as to allow adjusting the length thereof according to the width of the side (1, 2, 3) of the opening (4) to be lined.

8. Casing according to any one of the claims 1 to 7, characterized in that the means (18, 19, 20, 21, 22) are formed by nuts (19 to 22) and screw-threaded rods (18) going through on the one hand the elements (5, 7) to be mounted first from a set, and on the other hand the connecting mechanism (11), said latter one being pressed against the back of said elements (5, 7) by the nuts (21 and 22) screwed on either side of the elements (5, 7) and the connecting mechanism (11).

9. Casing according to the claim 8, characterized in that the screw-threaded rods (18) are retained in rails (23) recessed into the sides (1 and 3) of the opening (4).

10. Casing according to either one of the claims 8 and 9, characterized in that the elements are provided with lengthwise slits (25) for letting the screw-threaded rods (18), in such a way as to allow vertical adjustment of said latter rods.

11. Casing according to any one of the claims 1 to 10, characterized in that the elements (5, 6, 7, 8) are formed by metal sheets bent along substantially parallel bending lines.

12. Casing according to the claim 11, characterized in that the elements (5, 6, 7, 8) are formed by metal sheets bent in right-angled dihedral shape having rims (34 and 35) on each one of the sides thereof in parallel relationship with the bending line (36), the one rim (34) facing outwards and lying inside the opening (4), the other rim (35) facing inwards of the formed dihedral angle and fitting with the end thereof against the side (1,2,3) surrounding the opening (4), the rims lying inside the opening (4) extending below the covering part (13).

13. Casing according to any one of the claims 1 to 12, characterized in that the covering part (13) is fixed relative to the one element (5, 7) from a set, and bears freely on the other element (6, 8) from this same set.

14. Casing according to any one of the claims 1 to 13, characterized in that the covering part (13) comprises on the one hand a portion (37) with a U-shaped cross-section fastenable by means of the free ends of the flanges thereof with respect to the element (5, 7) from a set intended to be laid first, and on the other hand a portion (38) with a L-shaped cross-section the one flange of which extends substantially along the direction of the flanges of the U-shaped portion towards the other element (6, 8) from the same set.

15. Casing according to the claim 14, characterized in that the flanges of the U-shaped portion (37) of the covering part are press-fitted on the nut (22) screwed on the screw-threaded rod (18), securing the element (5, 7) to be laid first and the connecting mechanism (11) inside the opening (4), and lying on the side of the front surface of said element (5, 7).

16. Casing according to the claim 14, characterized in that the flanges of the U-shaped portion (37) of the covering part (13) are press-fitted on an anchoring edge provided on a washer slid over the screw-threaded rod fastening the element (5, 7) to be laid first and the connecting mechanism (11) inside the opening (4) on the side of the front surface of this element (5, 7).

## Patentansprüche

1. Feststehender Rahmen für Tür- oder Fensteröffnungen (4) in einer Mauer (27) mit den folgenden Bestandteilen : für jeden Rand (1, 2, 3) der Öffnung (4) je einen Satz von mindestens zwei Winkelelementen (5 und 6 oder 7 und 8) mit jeweils zwei abgewinkelten Schenkeln (5', 5", 6', 6", 7', 7", 8', 8"), wobei der innere Schenkel (5', 6', 7', 8') sich in der Öffnung (4) gegenüber und in der Nähe eines Randes (1, 2 oder 3) der Öffnung und ein äußerer Schenkel (5", 6", 7", 8") sich außerhalb der Öffnung (4) entlang der Mauer (27) befindet, so daß die Ecken (9 und 10) der Öffnung (4) bedeckt sind, wobei die inneren Schenkel (5' und 6' oder 7' und 8') eines Winkelelements (5 und 6 oder 7 und 8) durch eine Abdeckung (13) miteinander verbunden sind, die gleichzeitig an der Fläche der inneren Schenkel (5' und 6' oder 7' und 8') befestigt ist, die der zum Rand (1, 2 oder 3) weisenden Fläche gegenüber liegt, in dessen Nähe die Schenkel (5' und 6' oder 7' und 8') vorgesehen sind, und mit einem Verbindungsmechanismus (11), der zwischen dem Rand (1, 2 oder 3) und den inneren Schenkeln (5', 6', 7', 8') vorgesehen ist, um diese an dem entsprechenden Rand zu befestigen, dadurch gekennzeichnet, daß der Verbindungsmechanismus (11) einerseits ein Befestigungsteil (12), das an dem inneren Schenkel (5', 7') des Elements (5, 7) befestigt ist, das sich an einer ersten Stelle befindet und teilweise gegenüber dem letzteren in der Öffnung (4) vorsteht, um dabei eine Stütze für den Schenkel (6', 8') des anderen Elements (6, 8) des Satzes bildet, und andererseits Einrichtungen (18 bis 22) aufweist, um das Befestigungsteil (12) an dem Rand (1, 2, 3) zu befestigen und um dessen Position und die des Elements (5, 7) relativ zum Rand (1, 2, 3) der Öffnung (4) einzustellen und festzulegen, so daß die Einrichtungen (43) zum Befestigen des inneren Schenkels (6', 8') des Elements (6, 8) an einer zweiten Stelle auf dem Befestigungsteil (12) angeordnet ist und dabei teilweise über den inneren Schenkel (5', 7') des Elements (5, 7) hinausragt.

2. Rahmen nach Anspruch 1, dadurch gekennzeichnet, daß die senkrecht stehenden Elemente (5 und 6) an ihrem oberen Ende eine Anschlußeinrichtung (14, 15) aufweisen, die mit entsprechenden Anschlußeinrichtungen (16) der Horizontalelemente (7 und 8) zusammenwirken sollen, so daß die Elemente von verschiedenen Sätzen für eine Seite der Öffnung (4) mit den anderen Elementen dieser verschiedenen Sätze für die andere Seite der Öffnung miteinander verbunden werden können.

3. Rahmen nach Anspruch 2, dadurch gekennzeichnet, daß die Anschlußeinrichtungen auf den senkrecht stehenden Elementen (5 und 6) ein Einstell- und Stützteil (14), auf das das entsprechende Ende der horizontal liegenden Elemente (7 und 8) in seiner Montagelage aufgelegt werden kann, und Befestigungsglieder (15) aufweist, so daß durch Verschrauben die abgewinkelten Elemente relativ zueinander in der Montagelage festgelegt werden können.

4. Rahmen nach Anspruch 3, dadurch gekennzeichnet, daß zusätzliche Befestigungsglieder (26, 28, 29, 30, 31) vorgesehen sind, um an den Rändern (1, 2, 3) der Öffnung (4) die Befestigungsteile (12) des Verbindungsmechanismus (11) zu befestigen, die über das Element seitlich vorstehen, das zunächst an einem vorbestimmten Satz befestigt ist.

5. Rahmen nach einem der Ansprüche 1 bis 4, dadurch gekennzeichnet, daß der Verbindungsmechanismus (11) durch dünne Stützen gebildet wird, die zueinander und quer bezüglich den Elementen des gleichen Satzes einen bestimmten Abstand aufweisen.

6. Rahmen nach Anspruch 5, dadurch gekennzeichnet, daß der Verbindungsmechanismus (11) an mindestens einem seiner Enden einen Verstärkungsflügel (32) aufweist, gegen den sich eines der darauf befestigten Elemente (6) abstützt.

7. Rahmen nach Anspruch 5 oder 6, dadurch gekennzeichnet, daß der Verbindungsmechanismus (11) teleskopartig ausgebildet ist, so daß seine Länge in Abhängigkeit von der Größe des zu verkleidenden Randes (1, 2, 3) der Öffnung (4) veränderbar ist.

8. Rahmen nach einem der Ansprüche 1 bis 7, dadurch gekennzeichnet, daß die Einrichtungen (18 bis 22) Muttern (19 bis 22) und Gewindebolzen

(18) aufweisen, die einerseits die Elemente (5, 7) zum Befestigen eines Satzes an einer ersten Stelle und andererseits den Befestigungsmechanismus (11) durchsetzen, wobei letzterer an die Rückseite der Elemente (5, 7) mit Hilfe der Muttern (21 und 22) angebracht wird, die mit den Elementen (5, 7) und dem Verbindungsmechanismus (11) verschraubt sind.

9. Rahmen nach Anspruch 8, dadurch gekennzeichnet, daß die Gewindebolzen (18) in Schienen (23) gehalten sind, die in den Rändern (1 und 3) der Öffnung (4) eingelassen sind.

10. Rahmen nach Anspruch 8 oder 9, dadurch gekennzeichnet, daß die Elemente Längsschlitze (25) für den Durchsatz der Gewindebolzen (18) aufweisen, um für diese eine Vertikalpositionierung zu ermöglichen.

11. Rahmen nach einem der Ansprüche 1 bis 10, dadurch gekennzeichnet, daß die Elemente (5 bis 8) aus Blechen bestehen, die an im wesentlichen parallelen Falzlinien gefalzt sind.

12. Rahmen nach Anspruch 11, dadurch gekennzeichnet, daß die Elemente (5 bis 8) aus rechtwinklig abgewinkelten Falzblechen bestehen, mit Randleisten (34 und 35) an jeder Seite parallel zur Falzlinie (36), wobei eine Randleiste (34) nach außen orientiert ist und im Innern der Öffnung (4) angeordnet ist, während die andere Randleiste (35) im rechten Winkel nach innen gerichtet ist, und sich mit seinem Ende an dem die Öffnung (4) umgebenden Rand (1, 2, 3) anschmiegt, wobei die im Innern der Öffnung (4) angeordneten Randleisten sich unter der Abdeckung (13) befinden.

13. Rahmen nach einem der Ansprüche 1 bis 12, dadurch gekennzeichnet, daß die Abdeckung (13) relativ zu einem Element (5, 7) eines Satzes fixiert ist und frei auf dem anderen Element (6, 8) des gleichen Satzes angeordnet ist.

14. Rahmen nach einem der Ansprüche 1 bis 13, dadurch gekennzeichnet, daß die Abdeckung (13) zwei Abschnitte (37 und 38) aufweist, wobei der eine Abschnitt (37) im Querschnitt U-förmig ist und mit Hilfe der freien Enden seiner Schenkel gegenüber dem Element (5, 7) eines Satzes zur Anordnung an einer ersten Stelle befestigbar ist, und wobei der andere Abschnitt (38) einen L-förmigen Querschnitt aufweist, dessen einer Schenkel im wesentlichen in der Basisebene des U-förmigen Abschnitts (37) ist und dessen anderer Schenkel im wesentlichen in Richtung der Schenkel des U-förmigen Abschnitts zum anderen Element (6, 8) des gleichen Satzes verläuft.

15. Rahmen nach Anspruch 14, dadurch gekennzeichnet, daß die Schenkel des U-förmigen Abschnitts (37) der Abdeckung (13) auf die auf den Schraubenbolzen (18) aufgeschraubte Mutter (22) drücken, um das Element (5, 7) an der ersten Stelle und den Verbindungsmechanismus (11) in der Öffnung (4) und seitlich der Fläche vor diesem Element (5, 7) zu halten.

16. Rahmen nach Anspruch 14, dadurch gekennzeichnet, daß die Schenkel des U-förmigen Abschnitts (37) der Abdeckung (13) auf den mit einer Unterlegscheibe versehenen Verankerungsrand gedrückt wird, die auf den Schraubenbolzen aufgesteckt ist, so daß das Element (5, 7) in einer ersten Stellung und der Verbindungsmechanismus (11) in der Öffnung (4) auf der Seite der Bleche vor diesem Element (5, 7) fixiert sind.
